# FASCICULE DE BREVET EUROPEEN

(11) **EP 3 589 561 B1**
(45) Date de publication et mention de la délivrance du brevet: **07.04.2021**
(21) Numéro de dépôt: 18710112.6
(22) Date de dépôt: 27.02.2018
(51) Int. Cl.: B65D 83/56, B65D 83/20

(54) **CAPOT DIFFUSEUR DE SECURITE**
SICHERE DIFFUSORKAPPE
SECURE DIFFUSER CAP

(30) Priorité: 02.03.2017 FR 1751718
(43) Date de publication de la demande: 08.01.2020
(73) Titulaire: Technima, 16440 Nersac (FR)
(72) Inventeur: MICHELOT, Claude Bernard, 16440 Nersac (FR)
(74) Mandataire: Ipside
(86) Numéro de dépôt international: PCT/FR2018/050460
(87) Numéro de publication internationale: WO 2018/158535

(56) Documents cités:
- EP-A1- 0 818 401
- EP-A1- 1 092 650
- EP-A1- 1 710 159
- EP-A1- 2 551 214
- DE-A1- 4 000 683
- FR-A1- 2 971 997
- US-B1- 9 409 700

## Description

### Domaine de l'invention

La présente invention concerne un capot diffuseur de sécurité perfectionné pour boîtier aérosol et un boîtier aérosol comportant un tel capot.

### Arrière plan technologique

Le document EP 0 818 401 A1 décrit un capot de sécurité à sortie axiale pour boîtier aérosol qui comprend une coupole fixe avec des moyens de liaison sur le sertissage d'une coupelle du boîtier et une coupole mobile de profil conjugué à celui de la coupole fixe et montée à rotation par rapport à la coupole fixe, la coupole mobile comportant une ouverture d'accès à un poussoir d'actionnement de la valve du boîtier solidaire de la coupole fixe, la coupole mobile pouvant prendre par rotation sur la coupole fixe une position ouverte libérant l'accès au diffuseur et une position fermée interdisant l'accès au diffuseur.

Le document EP 1 092 650 A1 décrit dans un des ses modes de réalisation un capot de sécurité à sortie radiale pour boîtier aérosol comportant une coupole fixe dans laquelle est monté un ensemble diffuseur / poussoir d'actionnement d'une valve du boîtier, la coupole fixe comportant une ouverture d'accès au poussoir refermée au moyen d'un volet rotatif autour d'un axe vertical au sommet de la coupole et coulissant à l'intérieur de la coupole.

Selon un principe différent de la présente invention, le document FR 2 971 997 A1 décrit un capot d'aérosol cylindrique monobloc. Sur ce capot se monte une bague rotative pourvue de tenons internes reçus dans des rampes en périphérie du capot cylindrique de sorte que la bague externe dégage ou cache une ouverture du capot par un mouvement hélicoïdal.

### Brève description de l'invention

La présente invention a pour objet un capot de sécurité pour boîtier aérosol compact et robuste et pour lequel l'accès à un poussoir de manœuvre d'une valve du boîtier peut être condamné par un volet coulissant interne au capot.

Pour ce faire, la présente invention propose un capot de sécurité conformé en dôme et s'encliquetant sur un sommet d'un boîtier aérosol, ledit capot étant pourvu d'une ouverture latérale d'accès à un poussoir de manœuvre d'une valve du boîtier, pourvu à son sommet d'une ouverture axiale d'accès à un dispositif diffuseur axial qui se monte sur un tube de sortie de la valve dans le prolongement d'un axe de révolution du boîtier, et pourvu d'un volet de protection de ladite ouverture latérale, manœuvrable entre une position de masquage de l'ouverture latérale et une position de libre accès à l'ouverture latérale.

Selon l'invention, d'une part le capot en deux parties comporte une embase pourvue d'une couronne formant une partie inférieure du dôme et comporte un couvercle rapporté se montant sur l'embase en prolongement de la couronne, le couvercle formant une partie supérieure du dôme et comportant l'ouverture axiale et, d'autre part, l'ouverture latérale est réalisée au moins en partie dans le couvercle et au plus en partie dans la couronne, le volet étant interne au capot et monté coulissant dans des glissières respectivement inférieure dans l'embase et supérieure dans le couvercle.

Avantageusement, l'embase est pourvue du dispositif diffuseur axial et d'une partie centrale formant une paroi de section semi-circulaire autour du dispositif diffuseur axial, le dispositif diffuseur axial étant relié à la partie centrale par un ou plusieurs liens souples. Le dispositif diffuseur axial comporte en outre un prolongement radial formant ledit poussoir de manœuvre.

La couronne entoure et protège avantageusement l'ensemble diffuseur et poussoir de manœuvre sur sa périphérie et est reliée à ladite paroi par au moins une plateforme et/ou au moins une nervure.

Selon un mode de réalisation avantageux, la partie centrale semi-circulaire se prolonge vers le boîtier par une jupe pourvue d'ergots de fixation de l'embase sur un serti autour de la valve du boîtier.

Préférablement, l'ouverture axiale dans le couvercle est une ouverture circulaire dont le bord se prolonge vers l'intérieur du couvercle par une paroi annulaire en forme de cheminée.

La paroi annulaire rejoint avantageusement la paroi semi circulaire autour du dispositif diffuseur en sorte de former un canal anti-projections.

Selon un mode de réalisation particulier, la paroi annulaire et la paroi semi circulaire comportent des moyens d'accrochage mutuels adaptés à solidariser l'embase et le couvercle.

Avantageusement, le bord supérieur de la couronne et le bord inférieur du couvercle sont pourvus de moyen d'encliquetage mutuels adaptés à solidariser l'embase et le couvercle.

Pour permettre de réaliser deux positions stables du volet en position ouverte et fermée, les extrémités de la glissière inférieure et du volet sont préférablement pourvues d'un dispositif d'encliquetage définissant deux position stables extrêmes de retenue du volet.

Le volet coulisse avantageusement à l'intérieur du capot et se déplace en rotation autour de l'axe de révolution du boîtier.

Selon un mode de réalisation particulier, la couronne comporte un rebord interne d'encliquetage avec un serti périphérique du boîtier.

L'invention s'applique à un boîtier diffuseur équipé d'un capot comportant une ou l'autre des caractéristiques de l'invention.

### Brève description des dessins

D'autres caractéristiques et avantages de l'invention seront apparents à la lecture de la description qui suit d'un exemple non limitatif de réalisation de l'invention en référence aux dessins qui représentent:
en figure 1: une vue en perspective d'un boîtier aérosol et d'un capot de l'invention;
en figure 2: une vue en perspective de dessus d'un capot selon un exemple de réalisation démonté;
en figure 3 une vue en perspective de dessous du capot de la figure 2 démonté;
en figure 4: une vue de dessus du capot de la figure 2 démonté;
en figure 5: une variante de réalisation du couvercle et du volet de la figure 3;
en figure 6: une variante de réalisation de l'embase de la figure 2.

### Description détaillée de modes de réalisation de l'invention

L'invention concerne un capot de sécurité pour un boîtier aérosol 100 de type connu tel que par exemple représenté en figure 1.

Le boîtier 100 est un boîtier cylindrique comportant une valve axiale 101 dans une coupelle sertie au sommet d'un dôme 103 lui même serti sur le corps du boîtier 100. La valve comporte un tube de sortie de produit 102.

Sur le boîtier se fixe le capot de sécurité 1 lui même conformé en dôme. Le capot s'encliquette sur le serti 110 entre le boîtier et le dôme et/ou sur le serti 105 entre la coupelle et le dôme comme il sera vu plus bas.

Le capot 1 est pourvu à son sommet d'une ouverture axiale 3 d'accès à un dispositif diffuseur axial 4 qui se monte sur le tube 102 de sortie de la valve 101 dans le prolongement d'un axe de révolution du boîtier et qui permet la sortie du produit à pulvériser.

Selon l'invention, le capot est pourvu d'une ouverture latérale 2 fermée ou ouverte au moyen d'un volet 5, interne au capot et manœuvrable entre une position de masquage de l'ouverture latérale et une position de libre accès à l'ouverture latérale.

Selon la figure 2, l'ouverture donne l'accès à un poussoir 6 de manœuvre de la valve 101 du boîtier au travers du diffuseur axial 4 comportant un tube recevant de manière traditionnelle le tube de sortie de la valve, la manoeuvre du poussoir permettant d'enfoncer le tube de la valve pour l'ouvrir.

Toujours selon la figure 2, le capot comporte une embase 20 pourvue d'une couronne 21 formant une partie inférieure du dôme et un couvercle rapporté 30 réalisant le haut du dôme et se montant sur l'embase 20 en prolongement de la couronne.

Le couvercle forme une partie supérieure du dôme et comporte l'ouverture axiale 3 en regard de la sortie du diffuseur 4 et qui permet la sortie du produit à pulvériser.

L'ouverture axiale 3 dans le couvercle est une ouverture circulaire dont le bord se prolonge vers l'intérieur du couvercle par une paroi annulaire 32 en forme de cheminée.

L'ouverture latérale est pour sa part selon l'exemple comporte une partie supérieure 2a dans le couvercle et une partie inférieure 2b dans la couronne et le volet 5 est monté coulissant dans des glissières 22a, 22b. Comme représenté notamment aux figures 2 et 4 de l'exemple de réalisation, une première glissière 22a dite inférieure est réalisée dans l'embase par une gouttière longeant le bord interne de la couronne. Selon la figure 3, la seconde glissière 22b dite supérieure est réalisée entre un rebord de l'ouverture dans le couvercle et un bourrelet interne au couvercle 220b. Selon la figure 5, la seconde glissière 22c est constituée directement par la jonction entre la partie supérieure interne du couvercle 30a et le haut de la paroi interne en forme de cheminée 32.

Le volet 5 coulisse à l'intérieur du capot 1 et se déplace en rotation autour de l'axe de révolution du boîtier, les glissières se prolongeant bien au delà de l'ouverture pour accompagner le volet 5 sur toute sa course.

Selon l'exemple de la figure 4, pour définir deux position stables extrêmes de retenue du volet, volet totalement fermé et volet totalement effacé pour laisser libre l'ouverture, les extrémités de la glissière inférieure 22a et du volet sont pourvues d'un dispositif d'encliquetage 51, 52. Ce dispositif comporte des crochets ressort 51 au niveau du coins inférieurs capot et des butées 52 d'encliquetage des crochets en fin de glissière 22a.

Ce système assure une retenue du capot suffisante pour qu'il ne se déplace pas lors de la manipulation du boîtier mais suffisamment réduite pour permettre de manœuvrer le capot avec un doigt. En outre les crochets ressort et les butées d'encliquetage permettent d'avoir un retour sensitif lors de l'encliquetage et du désencliquetage du capot.
en réalisation alternative, le dispositif d'encliquetage peut être réalisé au niveau du couvercle.

En référence aux figures 2 et 4, l'embase est pourvue du dispositif diffuseur axial 4 et d'une partie centrale formant une paroi 23 de section semi-circulaire autour du dispositif diffuseur axial.

Selon l'exemple de la figure 2, la paroi 23 et une base annulaire 23a la supportant sont reliées à la couronne 21 par au moins une poutre constituée d'une plateforme 25 et de nervures 251, 252. Selon l'exemple représenté, la plateforme 25 est reliée à la base annulaire 23a et les nervures 251, 252 la renforçant sont reliées à la base annulaire et à la paroi 23.

En variante selon la figure 6 la plateforme 25 est supprimée et les nervures 253 plus nombreuses réalisent seules la liaison entre la base annulaire 23a supportant la paroi 23 du corps central et la couronne 21.

Le dispositif diffuseur axial 4 est pour sa part solidaire d'une plaque semi-circulaire 4a qui se prolonge radialement sur environ un quart de sa périphérie par le poussoir 6.

Le dispositif diffuseur axial est relié, par l'intermédiaire de la plaque 4a à la partie centrale par un ou plusieurs liens souples 24 formant ressort.

Ainsi, la paroi 23 entoure en partie le diffuseur axial et protège l'intérieur du capot des projections de produit et la couronne 21 entoure et protégeant l'ensemble diffuseur et poussoir de manœuvre sur sa périphérie.

Sur le dessous du capot, en référence à la figure 3, la partie centrale semi-circulaire se prolonge vers le boîtier par une jupe 23a pourvue d'ergots 27 de fixation de l'embase sur un serti 105 autour de la valve du boîtier et représenté en figure 1. Ceci permet d'accrocher solidement le capot sur le boîtier au plus près de la valve.

De manière complémentaire ou alternative, la couronne comporte un rebord interne 210 d'encliquetage avec un serti périphérique (110) du boîtier.

Outre la fixation du capot, le fait que la couronne recouvre le haut du boîtier au niveau de son sertissage dôme/corps de boîtier permet d'éviter que la couronne puisse être repoussée vers l'intérieur et empêche de soulever le capot.

De retour vers le haut du capot, le couvercle 30 comme vu précédemment comporte une paroi annulaire 32 formant une cheminée se terminant en haut du couvercle par l'ouverture axiale 3 et visible notamment en figure 3.

Une partie inférieure de cette paroi annulaire 32 rejoint la paroi semi circulaire 23 autour du dispositif diffuseur 4 et représentée en figure 2 en sorte de former un canal anti-projections.

L'extrémité inférieure de la paroi annulaire 32 entoure la paroi semi circulaire 23, la paroi annulaire et la paroi semi circulaire 23 comportant des moyens d'accrochage mutuels 28, 33 adaptés à solidariser l'embase et le couvercle.

Selon l'exemple les moyens d'accrochage 33 de la paroi annulaire sont constitués par une collerette annulaire alors que les moyens d'accrochage sur la paroi semi circulaire 23 sont constitués par des ergots à rampes 28 répartis sur le pourtour de la paroi semi circulaire permettant un encliquetage aisé du couvercle sur l'embase et une retenue efficace de ce couvercle sur l'embase.

Mieux visibles en figure 6, des nervures 28a se terminant sous les ergots réalisent des butées d'appui de la collerette annulaire 33 pour éviter un enfoncement du couvercle 30 lors par exemple d'un appui fortuit sur ce dernier.

Pour compléter la fixation du couvercle sur l'embase, le bord supérieur de la couronne et le bord inférieur du couvercle sont aussi pourvus de moyen d'encliquetage mutuels 29, 34 adaptés à solidariser l'embase et le couvercle. Ces moyens sous la forme rainures languettes disposés sur le bord supérieur de la couronne 21 et le bord inférieur du couvercle peuvent être complétés par un collage ou un collage ultrason du couvercle et de l'embase.

Le capot de l'invention, qui n'est pas limité à l'exemple représenté, l'ouverture latérale pouvant notamment être réalisée entièrement dans le couvercle en réduisant la hauteur de la couronne et en augmentant la hauteur de la paroi du couvercle, est aisé à fabriquer, robuste, permet de personnaliser le capot par un choix de couleurs différentes entre les diverses pièces et permet de protéger les doigts de l'utilisateur des éventuelles projection de produit et notamment de peinture dans le cas d'un boîtier aérosol de peinture en bombe.

## Revendications

1. Capot de sécurité (1) conformé en dôme et destiné à s'encliqueter sur un sommet d'un boîtier aérosol (100), ledit capot étant pourvu d'une ouverture latérale (2, 2a, 2b) d'accès à un poussoir (6) de manœuvre d'une valve (101) du boîtier, ledit capot étant en outre pourvu à son sommet d'une ouverture axiale (3) d'accès à un dispositif diffuseur axial (4) qui se monte sur un tube (102) de sortie de la valve (101) dans le prolongement d'un axe de révolution du boîtier, et ledit capot étant en outre pourvu
d'un volet (5) de protection de ladite ouverture latérale (2a, 2b), manœuvrable entre une position de masquage de l'ouverture latérale et une position de libre accès à l'ouverture latérale, **caractérisé en ce que** le capot réalisé en deux parties comporte une embase (20) pourvue d'une couronne (21) formant une partie inférieure du dôme et comporte un couvercle rapporté (30) se montant sur l'embase (20) en prolongement de la couronne, formant une partie supérieure du dôme et comportant l'ouverture axiale (3); l'ouverture latérale (2a, 2b) étant réalisée au moins en partie (2a) dans le couvercle et au plus en partie (2b) dans la couronne, le volet (5) étant interne au capot et monté coulissant dans des glissières respectivement inférieure (22a) dans l'embase et supérieure (22b) dans le couvercle.

2. Capot selon la revendication 1, pour lequel l'embase est pourvue du dispositif diffuseur axial (4) et d'une partie centrale formant une paroi (23) de section semi-circulaire autour du dispositif diffuseur axial, le dispositif diffuseur axial étant relié à la partie centrale par un ou plusieurs liens souples (24) et comportant un prolongement radial formant ledit poussoir de manœuvre (6), ladite couronne (21), entourant et protégeant l'ensemble diffuseur et poussoir de manœuvre sur sa périphérie; étant reliée à ladite paroi par au moins une plateforme (25) et/ou au moins une nervure (251, 252, 253).

3. Capot selon la revendication 2, pour lequel la partie centrale semi-circulaire se prolonge vers le boîtier par une jupe (23a) pourvue d'ergots (27) de fixation de l'embase sur un serti (105) autour de la valve du boîtier.

4. Capot selon la revendication 1, 2 ou 3, pour lequel l'ouverture axiale (3) dans le couvercle est une ouverture circulaire dont le bord se prolonge vers l'intérieur du couvercle par une paroi annulaire (32)en forme de cheminée.

5. Capot selon les revendications 2 et 4, pour lequel la paroi annulaire (32) rejoint la paroi semi circulaire (23) autour du dispositif diffuseur (4) en sorte de former un canal anti-projections.

6. Capot selon la revendication 5 pour lequel la paroi annulaire (32) et la paroi semi circulaire (23) comportent des moyens d'accrochage mutuels (28, 33) adaptés à solidariser l'embase et le couvercle.

7. Capot selon l'une quelconque des revendications précédentes, pour lequel le bord supérieur de la couronne et le bord inférieur du couvercle sont pourvus de moyen d'encliquetage mutuels (29, 34) adaptés à solidariser l'embase et le couvercle.

8. Capot selon l'une quelconque des revendications précédentes, pour lequel les extrémités de la glissière inférieure (22a) et du volet sont pourvues d'un dispositif d'encliquetage (51, 52) définissant deux position stables extrêmes de retenue du volet.

9. Capot selon l'une quelconque des revendications précédentes, pour lequel le volet (5) coulisse à l'intérieur du capot (1) et se déplace en rotation autour de l'axe de révolution du boîtier.

10. Capot selon l'une quelconque des revendications précédentes, pour lequel la couronne comporte un rebord interne (210) d'encliquetage avec un serti périphérique (110) du boîtier.

11. Boîtier aérosol équipé d'un capot selon l'une quelconque des revendications 1 à 10.

## Patentansprüche

1. Schutzkappe (1), die kuppelförmig ausgeführt und dazu bestimmt ist, auf einer Spitze eines Spraygehäuses (100) einzurasten, wobei die Kappe mit einer seitlichen Öffnung (2, 2a, 2b) für den Zugang zu einem Betätigungsknopf (6) eines Ventils (101) des Gehäuses versehen ist, wobei die Kappe weiter auf ihrer Spitze mit einer axialen Öffnung (3) für den Zugang zu einer axialen Verteilervorrichtung (4) versehen ist, die auf einer Ausgangsröhre (102) des Ventils (101) in der Verlängerung einer Drehachse des Gehäuses angebracht wird, und wobei die Kappe weiter mit einer Schutzklappe (5) der seitlichen Öffnung (2a, 2b) versehen ist, die zwischen einer Position zur Abdeckung der seitlichen Öffnung und einer Position mit freiem Zugang zu der seitlichen Öffnung betätigbar ist, **dadurch gekennzeichnet, dass** die zweiteilig ausgeführte Kappe einen Sockel (20) umfasst, der mit einem Kranz (21) versehen ist, der einen unteren Teil der Kuppel bildet, und einen angefügten Deckel (30) umfasst, der auf dem Sockel (20) in Verlängerung des Kranzes angebracht wird, der einen oberen Teil der Kuppel bildet und der die axiale Öffnung (3) umfasst; wobei die seitliche Öffnung (2a, 2b) wenigstens zum Teil (2a) in dem Deckel und höchstens zum Teil (2b) in dem Kranz ausgeführt ist, wobei die Klappe (5) innerhalb der Kappe liegt und gleitend in Gleitschienen jeweils unten (22a) in dem Sockel und oben (22b) in dem Deckel angebracht ist.

2. Kappe nach Anspruch 1, wobei der Sockel mit der axialen Verteilervorrichtung (4) und mit einem Mittelteil versehen ist, der eine Wand (23) mit halbkreisförmigem Querschnitt rund um die axiale Verteilervorrichtung bildet, wobei die axiale Verteilervorrichtung mit dem Mittelteil durch eine oder mehrere biegsame Verbindungen (24) verbunden ist und eine radiale Verlängerung umfasst, die den Betätigungsknopf (6) bildet, wobei der Kranz (21), der die Einheit aus Verteiler und Betätigungsknopf auf ihrem Umfang umgibt und schützt, mit der Wand durch wenigstens eine Plattform (25) und/oder wenigstens eine Rippe (251, 252, 253) verbunden ist.

3. Kappe nach Anspruch 2, wobei sich der halbkreisförmige Mittelteil zu dem Gehäuse hin durch eine Schürze (23a) verlängert, die mit Vorsprüngen (27) zur Befestigung des Sockels auf einer Fassung (105) rund um das Ventil des Gehäuses versehen ist.

4. Kappe nach Anspruch 1, 2 oder 3, wobei die axiale Öffnung (3) in dem Deckel eine kreisförmige Öffnung ist, deren Rand sich zu dem Inneren des Deckels hin durch eine ringförmige Wand (32) in Kaminform verlängert.

5. Kappe nach den Ansprüchen 2 und 4, wobei die ringförmige Wand (32) an die halbkreisförmige Wand (23) rund um die Verteilervorrichtung (4) anschließt, sodass ein Spritzschutzkanal gebildet wird.

6. Kappe nach Anspruch 5, wobei die ringförmige Wand (32) und die halbkreisförmige Wand (23) wechselseitige Einhakmittel (28, 33) umfassen, die angepasst sind, um den Sockel und den Deckel fest miteinander zu verbinden.

7. Kappe nach einem der vorstehenden Ansprüche, wobei der obere Rand des Kranzes und der untere Rand des Deckels mit wechselseitigen Einrastmitteln (29, 34) versehen sind, die angepasst sind, um den Sockel und den Deckel fest miteinander zu verbinden.

8. Kappe nach einem der vorstehenden Ansprüche, wobei die Enden der unteren Gleitschiene (22a) und der Klappe mit einer Einrastvorrichtung (51, 52) versehen sind, die zwei stabile Endpositionen zum Halten der Klappe definiert.

9. Kappe nach einem der vorstehenden Ansprüche, wobei die Klappe (5) innerhalb der Kappe (1) gleitet und sich drehend rund um die Drehachse des Gehäuses bewegt.

10. Kappe nach einem der vorstehenden Ansprüche, wobei der Kranz eine Innenkante (210) zum Einrasten in eine umlaufende Fassung (110) des Gehäuses umfasst.

11. Spraygehäuse, das mit einer Kappe nach einem der Ansprüche 1 bis 10 ausgestattet ist.

## Claims

1. Secure cap (1) that is dome-shaped and intended to snap-fit onto the top of an aerosol can (100), said cap being provided with a side opening (2, 2a, 2b) for accessing a push button (6) for operating a valve (101) of the can, said cap further being provided at the top thereof with an axial opening (3) for accessing an axial diffuser device (4) which is mounted on an outlet tube (102) of the valve (101) aligned with an axis of rotation of the can, and said cap further being provided with a flap (5) for protecting said side opening (2a, 2b), which can be manoeuvred between a position for concealing the side opening and a position allowing free access to the side opening, **characterised in that** the cap made of two portions includes a base (20) provided with a crown (21) forming a lower portion of the dome and includes an attached lid (30) being mounted on the base (20) in alignment with the crown, forming an upper portion of the dome and including the axial opening (3); the side opening (2a, 2b) being made at least in one portion (2a) in the lid and at most in one portion (2b) in the crown, the flap (5) being inside the cap and mounted sliding in slides respectively lower (22a) in the base and upper (22b) in the lid.

2. Cap according to claim 1, for which the base is provided with the axial diffuser device (4) and with a central portion forming a wall (23) of semi-circular section around the axial diffuser device, the axial diffuser device being connected to the central portion by one or more flexible links (24) and including a radial alignment forming said operating push button (6), said crown (21), surrounding and protecting the diffuser and operating push button assembly around the periphery thereof; being connected to said wall by at least one platform (25) and/or at least one rib (251, 252, 253).

3. Cap according to claim 2, for which the semi-circular central portion extends towards the can by a skirt (23a) provided with lugs (27) for attaching the base to a seam (105) around the valve of the can.

4. Cap according to claim 1, 2 or 3, for which the axial opening (3) in the lid is a circular opening whereof the edge extends towards the inside of the lid by an annular chimney-shaped wall (32).

5. Cap according to claims 2 and 4, for which the annular wall (32) joins the semi-circular wall (23) around the diffuser device (4) so as to form an anti-spray channel.

6. Cap according to claim 5 for which the annular wall (32) and the semi-circular wall (23) include mutual hooking means (28, 33) adapted to secure the base and the lid.

7. Cap according to any one of the preceding claims, for which the upper edge of the crown and the lower edge of the lid are provided with mutual snap-fit means (29, 34) adapted to secure the base and the lid.

8. Cap according to any one of the preceding claims, for which the ends of the lower slide (22a) and of the flap are provided with a snap-fit device (51, 52) defining two extreme stable positions for retaining the flap.

9. Cap according to any one of the preceding claims, for which the flap (5) slides inside the cap (1) and moves in rotation about the axis of rotation of the can.

10. Cap according to any one of the preceding claims, for which the crown includes an inner rim (210) for snap-fitting with a peripheral seam (110) of the can.

11. Aerosol can equipped with a cap according to any one of claims 1 to 10.
